# EUROPÄISCHE PATENTSCHRIFT

(11) **EP 1 659 089 B1**
(45) Veröffentlichungstag und Bekanntmachung des Hinweises auf die Patenterteilung: **05.03.2008**
(21) Anmeldenummer: 05025199.0
(22) Anmeldetag: 18.11.2005
(51) Int. Cl.: B67B 7/00, B67B 7/18, B67B 7/40, B67B 7/46, B26F 3/00

(54) **Vorrichtung zum Behandeln von Flaschen**
Device for treating bottles
Dispositif pour le traitement de bouteilles

(30) Priorität: 19.11.2004 DE 102004055963
(43) Veröffentlichungstag der Anmeldung: 24.05.2006
(73) Patentinhaber: KRONES AG, 93073 Neutraubling (DE)
(72) Erfinder: Fischer, Manfred, 85354 Freising (DE); Perl, Kurt, 83253 Rimsting (DE)

(56) Entgegenhaltungen:
- EP-A- 1 359 114
- WO-A-01/39901
- DE-A1- 3 209 805
- DE-A1- 3 422 208
- DE-B1- 2 729 980
- FR-A- 2 520 285
- US-A- 3 689 973

## Beschreibung

Die Erfindung betrifft eine Vorrichtung zum Behandeln von Flaschen mit einem einen Sicherungsring aufweisenden Verschluss.

Es ist bekannt, mit Getränken oder dgl. befüllte Flaschen aus Glas oder Kunststoff mit einem einen Sicherungsring aufweisenden Verschluss nach dem Befüllen zu verschließen. Die derzeit bekannten Sicherungsringe sind so ausgebildet, dass sie beim Öffnen des Verschlusses durch einen Verbraucher aufplatzen und Teile des Sicherungsrings dann vom Verschluss abstehen. Damit ist optisch ersichtlich, ob sich ein Verschluss noch im Originalzustand befindet oder schon einmal geöffnet wurde. Überwiegend werden diese Verschlüsse nach dem Entleeren der Flaschen vom Verbraucher wieder an der Flaschenmündung angebracht und kehren dann zusammen mit den Flaschen zu einem Abfüllbetrieb zurück.

Mit Hilfe einer Auspackmaschine werden die Rücklaufflaschen aus Transportbehältern wie Flaschenkästen oder dgl. entnommen und zur Weiterverwendung auf ein Transportband oder eine sonstige Förder- bzw. Speichereinrichtung übergegeben. Die Auspackmaschine ist mit einer Vielzahl von Greiftulpen zum Erfassen der Flaschen an ihrem Kopfbereich bestückt. Die Greiftulpen können beispielsweise entsprechend dem europäischen Patent 0 513 079 B1 ausgeführt sein.

Nachteiligerweise können die abstehenden Fragmente der Sicherungsringe der auf den Flaschenköpfen befindlichen Verschlüsse störungen bei der Handhabung durch eine Greiftulpe und auch in anderen Bereichen einer Fülllinie verursachen. Insbesondere bei leichtgewichtigen Kunststoffflaschen besteht das Problem, dass sich ein Verschluss mit radial abstehenden Teilen seines sicherungsrings in der Öffnung einer Greiftulpe verhakt und sich dann die Flasche nach dem Freigeben durch die Greiftulpe nicht mehr selbsttätig löst und aus dieser herausgleitet.

Aus EP 1 359 114 A1 ist bereits eine Vorrichtung zum Entfernen von geöffneten, an Flaschenschraubverschlüssen befindlichen Sicherungsringen bei Flaschen mit geöffneten und wiedermontierten Flaschenschraubverschlüssen bekannt, die eine Schneidvorrichtung zum Entfernen von Sicherungsringen aufweist. Die Flaschen müssen hierzu in einer einspurigen Reihe an der Schneidvorrichtung vorbeitransportiert werden, was allerdings eine vorherige Entnahme der Flaschen aus einem Transportbehälter voraussetzt. Hierbei können die vorhergehend genannten Probleme auftreten.

Demzufolge liegt der Erfindung die Aufgabe zugrunde, eine Verbesserung zur Handhabung von Flaschen mit einem einen geöffneten Sicherungsring aufweisenden Verschluss anzugeben.

Diese Aufgabe wird durch die kennzeichnenden Merkmale des Anspruchs 1 gelöst.

Verfahrensmäßig wird ein vom verschluss abstehender Sicherungsring entweder wieder an den Verschluss angelegt oder von diesem abgetrennt. Abtrennen kann durch Schneiden, Sägen oder Abreißen erfolgen. Schneiden kann mechanisch und/oder thermisch vonstatten gehen. Sägen kann bevorzugt durch eine über einen verschluss absenkbare, rotierend antreibbare Lochsäge bzw. Sägekrone erfolgen, die einen seitlich abstehenden Sicherungsring vom eigentlichen verschluss absägt.

Es sind verschiedene Vorrichtungen möglich, die bevorzugterweise mit einer Packtulpe kombiniert ausgeführt sein können. Mehrere Vorrichtungen gleicher Art können als eine Gruppe zusammengefasst sein, um beispielsweise alle Flaschen in einem Transportkasten gleichzeitig zu behandeln.

Nachfolgend wird die Erfindung anhand bevorzugter Ausführungsbeispiele erläutert. Es zeigt:
- Fig. 1: eine perspektivische Darstellung einer ersten Ausführungsform einer Vorrichtung zum Entfernen eines abstehenden Sicherungsrings durch Abreißen,
- Fig. 2: eine perspektivische Darstellung einer zweiten Ausführungsform einer Vorrichtung zum Entfernen eines abstehenden Sicherungsrings durch Abtrennen,
- Fig. 3: eine perspektivische Darstellung einer dritten Ausführungsform einer Vorrichtung zum Anlegen eines zuvor abstehenden Sicherungsrings und
- Fig. 4: eine perspektivische Darstellung einer vierten Ausführungsform einer Vorrichtung zum thermischen Abtrennen eines abstehenden Sicherungsrings.

Die nachfolgend beschriebenen Vorrichtungen dienen zur Behandlung von Flaschen 2 mit einem aufgesetzten Schraubverschluss 3, der einen geöffneten Sicherungsring 4 aufweist. Wie insbesondere aus der Figur 4 gut zu erkennen ist, steht ein solcher Sicherungsring 4 nach dem erstmaligen Öffnen einer Flasche 2 seitlich vom Verschluss 3 ab. Sowohl die Flasche 2 als auch der Verschluss 3 mit seinem Sicherungsring können aus Kunststoff bestehen.

Figur 1 zeigt eine erste Ausführungsform einer Vorrichtung 1A, mit der ein Abreißen eines Sicherungsrings 4 von einem Verschluss 3 möglich ist. Die perspektivisch dargestellte Vorrichtung 1A besteht aus einem rohrartigen Gehäuse 5. An seinem unteren, zur Flasche 2 weisenden Ende ist eine erste Hülse 6 gelagert. Diese Hülse 6 kann axial verschiebbar auf einer gegenüber dem oberen Teil des Gehäuses 5 stufenförmig abgesetzten Mantelfläche mit geringerem Außendurchmesser geführt sein. Auf dem unteren Mantelabschnitt der ersten Hülse 6 ist eine zweite Hülse 7 so gelagert, dass die Hülsen 6 und 7 in Umfangsrichtung relativ zueinander verdrehbar sind. Zur Aufnahme der zweiten Hülse 7 besitzt die erste Hülse 6 an ihrem zur Flasche 2 weisenden Bereich ebenfalls eine gegenüber der übrigen Hülse 6 stufenförmig radial einwärts versetzte Mantelfläche mit geringerem Durchmesser.

Sowohl die erste Hülse 6 als auch die zweite Hülse 7 sind an ihrem unteren, zur Flasche 2 weisenden Rand mit einer voll umfänglich verlaufend angeordneten, zur Flasche 2 hin offenen und formgleich ausgebildeten Verzahnung ausgestattet. Die über den Umfang in jeweils gleichen Abständen verteilt angeordneten Zähne weisen an ihren zu einer Flasche 2 weisenden Endabschnitten eine Abrundung 9 auf. Die Zähne der ersten Hülse 6 sind in der Darstellung mit 8a und die der zweiten Hülse 7 mit 8b bezeichnet. Die axial verlaufenden, sich jeweils zwischen zwei benachbarten Zähnen befindenden nach unten offenen Schlitze 10 weisen eine übereinstimmende Breite und Höhe auf, die entsprechend den Querschnittabmessungen eines Sicherungsrings 4 so gewählt sind, dass dieser darin ausreichend Platz findet.

Die erste Hülse 6 und die darauf gelagerte zweite Hülse 7 können in eine Bereitschaftsstellung gebracht werden, in der sich deren Zähne weitgehend radial überdecken und die dazwischen liegenden Schlitze ebenso. In dieser Relativstellung wird die gesamte Vorrichtung 1A auf einen Schraubverschluss 3 tragenden Kopfabschnitt einer Flasche 2 abgesenkt, der dabei in den innen hohlen Aufnahmeraum der Hülse 6 und ggf. des Gehäuses 5 axial eintaucht. Bei dieser Axialbewegung längs zur Flaschenachse gleitet ein seitlich vom Verschluss 3 abstehender Sicherungsring 4 in einen der offen stehenden Schlitze 10. Durch eine darauffolgende Relativdrehung zwischen der ersten Hülse 6 und der zweiten Hülse 7 verlassen die Zähne 8a und 8b ihre vorherige Deckungslage, wodurch eine Verengung des freien gemeinsamen Schlitzquerschnitts zweier sich überdeckender Schlitze 10 ergibt, bis schließlich der Sicherungsring 4 zwischen zwei benachbarten Zähnen 8a und 8b eingeklemmt und dadurch festgehalten wird. Diese Stellung ist in Fig. 1 gezeigt.

Durch eine fortgesetzte Drehung beider Hülsen 6 und 7 und/oder eine Axialverschiebung beider Hülsen längs zum Gehäuse 5 bzw. der Flaschenachse kann der erfasste und festgeklemmte Sicherungsring 4 zuverlässig vom Verschluss 3 abgerissen werden. Mit einer darauffolgenden Umkehrung der vorhergehend beschriebenen Bewegungsfolge können der nun abgelöste Sicherungsring 4 und die Flasche 2 mit dem aufgesetzten Verschluss 3 freigegeben und nachfolgend einer Packtulpe zum störungsfreien Entnehmen dieser Flasche aus einem Transportbehälter zugeführt werden.

Es ist aber auch denkbar, eine an sich bekannte Packtulpe zum Erfassen und Umsetzen einer Flasche in den Innenraum der zuvor beschriebenen Vorrichtung 1A zu integrieren bzw. die Vorrichtung 1A in der beschriebenen Ausgestaltung auf dem Gehäuse einer bekannten Packtulpe zu platzieren.

Auf die zuvor genannte Drehung und/oder Axialverschiebung der beiden Hülsen 6 und 7 kann ggf. verzichtet werden, wenn konzentrisch innerhalb der Hülsen 6,7 eine rotierend antreibbare, mit stirnseitigen Sägezähnen ausgestattete Sägekrone bzw. Lochsäge (nicht dargestellt) drehbar gelagert ist, deren Innendurchmesser zumindest geringfügig größer ist als der Außendurchmesser eines Verschlusses 3, damit sie von oben über den Verschluss axial nach unten in Richtung zu dem radial abstehenden, von den Hülsen 6,7 verdrehfest festgeklemmten Sicherungsring absenkbar ist und diesen dabei durchsägt.

Fig. 2 zeigt eine zweite Ausführungsform 1B, die in Funktion und Aufbau Gemeinsamkeiten mit der vorhergehend beschriebenen Ausführungsform nach Fig. 1 aufweist. Auch die Vorrichtung 1B besitzt eine erste, innenliegende Hülse 6'mit am unteren, zur Flasche 2 weisenden Rand angeformten Zähnen 8a' sowie eine auf der ersten Hülse 6' in Umfangsrichtung verdrehbar gelagerte zweite Hülse 7', die ebenfalls an ihrem zur Flasche weisenden Rand über den Umfang in gleichmäßigen Abständen verteilt angeordnete Zähne 8b' aufweist. Sowohl die Zähne 8a' als auch die Zähne 8b' weisen ein übereinstimmendes Teilungsmaß und bevorzugt auch eine übereinstimmende Breite und Höhe auf. Sie sind an ihren nach unten zur Flasche gerichteten Enden mit zur Axialrichtung geneigten Einführschrägen versehen, um ein Einfädeln eines von einem Verschluss 3 seitlich abstehenden Sicherungsrings beim Einführen einer Flasche 2 in den innenliegenden Aufnahmeraum der ersten Hülse 6' in die nach unten offenen Schlitze 10' zwischen zwei benachbarten Zähnen 8a' und 8b' zu ermöglichen. Die benachbarten Zähne 8a' und 8b' weisen an ihren zusammenwirkenden Kanten Messerschneiden auf, die bei einer in Umfangsrichtung erfolgenden Relativbewegung der Hülsen 6' und 7'ein Durchschneiden des in dem zuvor vorhandenen Schlitz 10 liegenden Sicherungsrings 4 bewirken.

Auch diese Vorrichtung 1B kann Bestandteil einer herkömmlichen Packtulpe zum Erfassen und Umsetzen von Flaschen sein bzw. in dem den Flaschenkopf aufnehmenden Hohlraum der Hülse 6' mit einem nicht dargestellten an sich bekannten gesteuert betätigbaren Greifwerkzeug ausgestattet sein. In diesem Fall führt die Vorrichtung 1B nach dem Abschneiden des Sicherungsrings einen weiteren Absenkhub in Richtung der Flaschenachse aus, um den Flaschenkopf in den Zugriffsbereich des Greifwerkzeugs zu bringen.

Fig. 3 zeigt eine Vorrichtung 1C zum Anbürsten oder Anlegen eines von einem Verschluss radial abstehenden Sicherungsrings. Sie besteht aus einem Gehäuse 15, das nach oben offen ausgebildet ist und seitlich in der Mantelfläche zwei in Umfangsrichtung um 180° Grad versetzte, spiralförmig verlaufende Schlitze 17 aufweist. Diese werden von jeweils einem Zapfen 19 von der Innenseite her radial durchgriffen. Die Zapfen 19 sind an einem von oben axial in die Öffnung des Gehäuses 15 eintauchenden, verdrehfesten Stempel 18 starr befestigt. Am unteren, zur Flasche weisenden Rand des Gehäuses 15 sind in gleichmäßigen Abständen umfänglich verteilt mehrere axial nach unten abstehende fingerartige Hebel 16 angeordnet. Sie können biegeelastisch ausgebildet sein und sind an ihrem vom Gehäuse 15 wegweisenden Ende radial nach außen aufgebogen und mit Einlaufschrägen für abstehende Sicherungsringe versehen.

Die Vorrichtung 1C wird zunächst konzentrisch oberhalb einer einen Verschluss aufweisenden Flasche positioniert und dann axial zur Flaschenachse nach unten abgesenkt. Dabei fädelt der abstehende Teil eines Sicherungsrings in den Schlitz zwischen zwei benachbarten Hebeln 16 ein. Durch Aufsetzen des Gehäuses 15 und eine weitere zur Flasche gerichtete Hubbewegung des Stempels 18 dreht sich das Gehäuse 15 zusammen mit den Hebeln 16 durch das Zusammenspiel der senkrecht nach unten gleitenden Zapfen 19 mit den spiralförmigen Schlitzen 17, so dass der Sicherungsring an den Verschluss angebürstet wird und nicht länger radial absteht. Dieser Anbürstvorgang kann ggf. durch wärmeeinwirkung unterstützt werden.

Fig. 4 zeigt eine Vorrichtung 1D zum thermischen Abtrennen eines abstehenden Sicherungsrings. Sie besteht aus einem Gehäuse 21 mit einem nach unten offenen Hohlraum zum Aufnehmen des Kopfteils einer einen Verschluss 3 aufweisenden Flasche 2. Bin an diesem Gehäuse vom unteren Rand in Richtung zur Flasche 2 abstehender Ausleger 22 hält einen horizontalen Ringkörper 23. Sein Innendurchmesser ist etwas größer als der Außendurchmesser eines Verschlusses 3 bemessen. Der Ringkörper 23 kann als Heizelement ausgeführt sein, das selbst z.B. elektrisch beheizbar ist und/oder zur Abgabe von Heißluft oder dgl ausgebildet ist. Durch Absenken der koaxial ausgerichteten Vorrichtung 1D längs zur Flaschenachse durchgreift der Verschluss 3 den Ringkörper, wobei ein radial nach außen vom Verschluss abstehender Sicherungsring 4 thermisch abgetrennt wird. Die dabei eventuell entstehenden Gase können durch nicht näher gezeigte Absaugeinrichtungen, beispielsweise über einen Absaugkanal im Gehäuse 21, abgeführt werden, um eine unangenehme Geruchsbelästigung zu vermeiden.

## Patentansprüche

1. Vorrichtung zum Behandeln von Flaschen (2) mit einem einen Sicherungsring (4) aufweisenden Verschluss (3), **dadurch gekennzeichnet, dass** die Vorrichtung eine Öffnung zum Aufnehmen des einen Verschluss (3) tragenden Kopfbereiches einer Flasche (2) und eine Einrichtung (1A,1B,1C,1D) zum Anlegen oder Entfernen des Sicherungsrings (4) an/vom Verschluss (3) aufweist, die der Öffnung zugeordnet ist.

2. Vorrichtung nach Anspruch 1, **dadurch gekennzeichnet, dass** die Einrichtung (1A) zum Festklemmen und Abreißen oder Abschneiden eines Sicherungsrings (4) von einem Verschluss (3) ausgebildet ist.

3. Vorrichtung nach Anspruch 2, **dadurch gekennzeichnet, dass** die Einrichtung (1A) zwei konzentrisch angeordnete, relativ zueinander verdrehbare Hülsen (6,7) aufweist, die an ihrem zum Aufnehmen des Kopfbereiches einer Flasche (2) weisenden Rand jeweils eine sich über den Umfang verteilt erstreckende, zur Flasche hin offene Verzahnung (8a,8b) besitzt.

4. Vorrichtung nach Anspruch 3, **dadurch gekennzeichnet, dass** die Verzahnung (8a,8b) Einführschrägen oder abgerundete Flächen (9) zum Einweisen eines Sicherungsrings (4) aufweist.

5. Vorrichtung nach wenigstens einem der Ansprüche 3 oder 4, **dadurch gekennzeichnet, dass** die Verzahnung (8a,8b) aus einer ersten, Zwischenräume (10) zur Aufnahme eines radial von einem Verschluss (3) abstehenden Sicherungsrings (4) bildenden Bereitschaftsstellung durch Relativdrehung der Hülsen (6,7) in eine Arbeitsstellung mit reduzierter Breite der Zwischenräume (10) überführbar ist.

6. Vorrichtung nach Anspruch 5, **dadurch gekennzeichnet, dass** die Zähne der Verzahnung (8a',8b') beider Hülsen (6', 7') an ihren zueinander weisenden und aufeinander zubewegbaren Kanten Messerschneiden aufweisen.

7. Vorrichtung nach wenigstens einem der Ansprüche 1 bis 6, **dadurch gekennzeichnet, dass** die Einrichtung (1A,1B,1C,1D), insbesondere nach der Positionierung auf einer Flasche (2), zum Abreißen, Abschneiden oder Anlegen des Sicherungsring (4) umfänglich und/oder axial zu einer Flasche (2) verfahrbar ist.

8. Vorrichtung nach Anspruch 7, **dadurch gekennzeichnet, dass** die Einrichtung (1A) Hülsen (6,7) zum Festklemmen eines abstehenden Sicherungsrings (4) aufweist, insbesondere entsprechend den Ansprüchen 3 bis 6, und die Hülsen (6,7) zum Abreißen eines festgeklemmten Sicherungsrings (4) relativ axial zum Verschluss (3) verfahrbar sind.

9. Vorrichtung nach wenigstens einem der Ansprüche 1 oder 2, **dadurch gekennzeichnet, dass** die Einrichtung (1D) ein Element (23) zum thermischen Abtrennen eines vom Verschluss (3) abstehenden Sicherungsrings (4) aufweist.

10. Vorrichtung nach Anspruch 9, **dadurch gekennzeichnet, dass** das vorzugsweise beheizbare Element (23) ringförimg ausgebildet und relativ zum Verschluss (3) axial verfahrbar ist.

11. Vorrichtung nach wenigstens einem der vorhergehenden Ansprüche, **dadurch gekennzeichnet, dass** die Einrichtung (1C) zum Anlegen eines vom Verschluss (3) abstehenden Sicherungsrings (4) axial und gleichzeitig in Umfangsrichtung über den Verschluss (3) relativ bewegbar ist.

12. Vorrichtung nach wenigstens einem der vorhergehenden Ansprüche 1 bis 11, **dadurch gekennzeichnet, dass** die Einrichtung (1A,1B,1C,1D) Bestandteil einer Packtulpe zum Erfassen und Umsetzen von Flaschen (2) ist.

13. Vorrichtung nach wenigstens einem der vorhergehenden Ansprüche 1 bis 12, **dadurch gekennzeichnet, dass** die Einrichtung (1A) Hülsen (6,7) zum Festklemmen eines abstehenden Sicherungsrings (4) aufweist, insbesondere entsprechend den Ansprüchen 3 bis 6, und konzentrisch innerhalb der Hülsen (6,7) eine rotierend antreibbare Sägekrone zum Durchsägen des Sicherungsrings (4) angeordnet ist.

14. Vorrichtung nach wenigstens einem der vorhergehenden Ansprüche, **dadurch gekennzeichnet, dass** die Einrichtung eine über einen Verschluss (3) axial absenkbare, rotierend antreibbare Sägekrone zum Absägen eines abstehenden Sicherungsrings (4) aufweist.

## Claims

1. Device for treating bottles (2) having a closure (3) comprising a security ring (4), **characterised in that** the device comprises an opening for accommodating the head region of a bottle (2) bearing a closure (3) and an apparatus (1A, 1B, 1C, 1D) for applying or removing the security ring (4) to/from the closure (3) which is assigned to the opening.

2. Device according to claim 1, **characterised in that** the apparatus (1A) for grasping and tearing off or cutting off a security ring (4) is formed from a closure (3).

3. Device according to claim 2, **characterised in that** the apparatus (1A) has two concentrically arranged sleeves (6, 7) which are rotatable relative to one another and which at their edge for accommodating, and which faces towards, the head region of a bottle (2) each have toothing (8a, 8b) extending distributed over their periphery and open towards the bottle.

4. Device according to claim 3, **characterised in that** the toothing (8a, 8b) has guiding angles or rounded surfaces (9) for the guiding in of a security ring (4).

5. Device according to at least one of the claims 3 or 4, **characterised in that** the toothing (8a, 8b) can be transferred from a first ready position which forms intermediate spaces (10) for accepting a security ring (4) projecting radially from a closure (3) by relative rotation of the sleeves (6, 7) into an operating position with reduced width of the intermediate spaces (10).

6. Device according to claim 5, **characterised in that** the teeth of the toothing (8a', 8b') of both sleeves (6', 7') have knife blades on their edges which face towards one another and are movable towards one another.

7. Device according to at least one of the claims 1 to 6, **characterised in that**, in particular after positioning on a bottle (2), the apparatus (1A, 1B, 1C, 1D) is movable peripherally and/or axially to a bottle (2) to tear off, cut off or apply the security ring (4).

8. Device according to claim 7, **characterised in that** the apparatus (1A) has sleeves (6, 7) for grasping a projecting security ring (4), in particular according to claims 3 to 6, and the sleeves (6, 7) are movable axially relative to the closure (3) for tearing off a grasped security ring (4).

9. Device according to at least one of the claims 1 or 2, **characterised in that** the apparatus (1D) has an element (23) for thermal separation of a security ring (4) projecting from the closure (3).

10. Device according to claim 9, **characterised in that** the preferably heatable element (23) is configured annular and is movable axially relative to the closure (3).

11. Device according to at least one of the preceding claims, **characterised in that** the apparatus (1C) for applying a security ring (4) projecting from the closure (3) is movable axially and simultaneously in the peripheral direction relative to and over the closure (3).

12. Device according to at least one of the preceding claims 1 to 11, **characterised in that** the apparatus (1A, 1B, 1C, 1D) is a component part of a grasping receptacle for grasping and transferring bottles (2).

13. Device according to at least one of the preceding claims 1 to 12, **characterised in that** the apparatus (1A) has sleeves (6, 7) for grasping a projecting security ring (4), in particular according to claims 3 to 6, and arranged concentrically within the sleeves (6, 7) is a rotatably drivable saw crown for sawing through the security ring (4).

14. Device according to one of the preceding claims, **characterised in that** the apparatus has a rotatably drivable saw crown which can be axially lowered over a closure (3) for sawing off a projecting security ring (4).

## Revendications

1. Dispositif pour le traitement de bouteilles (2) comprenant un bouchon (3) présentant une bague de sécurité (4),
**caractérisé en ce que**
le dispositif présente une ouverture pour recevoir la zone de goulot d'une bouteille (2) portant un bouchon (3) et un dispositif (1A, 1B, 1C, 1D) associé à l'ouverture pour mettre en place ou retirer la bague de sécurité (4) sur le/du bouchon (3).

2. Dispositif selon la revendication 1,
**caractérisé en ce que**
le dispositif (1A) est configuré pour serrer et arracher ou couper une bague de sécurité (4) d'un bouchon (3).

3. Dispositif selon la revendication 2,
**caractérisé en ce que**
le dispositif (1A) présente deux douilles (6, 7) disposées de manière concentrique, rotatives l'une par rapport à l'autre, qui possèdent, au niveau de leur bord tourné vers la préhension de la zone de goulot d'une bouteille (2), respectivement une denture (8a, 8b) ouverte vers la bouteille, s'étendant de façon répartie sur la périphérie.

4. Dispositif selon la revendication 3,
**caractérisé en ce que**
la denture (8a, 8b) présente des plans inclinés d'introduction ou des surfaces arrondies (9) pour le guidage d'une bague de sécurité (4).

5. Dispositif selon au moins l'une des revendications 3 ou 4,
**caractérisé en ce que**
la denture (8a, 8b) peut être transférée à partir d'une première position d'attente formant des espaces intermédiaires (10) pour la réception d'une bague de sécurité (4) radialement écartée d'un bouchon (3), par rotation relative des douilles (6, 7), dans une position de travail avec une largeur réduite des espaces intermédiaires (10).

6. Dispositif selon la revendication 5,
**caractérisé en ce que**
les dents de la denture (8a', 8b') des deux douilles (6', 7') présentent, au niveau de leurs arêtes tournées l'une vers l'autre et pouvant être amenées l'une vers l'autre, des lames de couteaux.

7. Dispositif selon au moins l'une des revendications 1 à 6,
**caractérisé en ce que**
le dispositif (1A, 1B, 1C, 1D), en particulier après le positionnement sur une bouteille (2), peut être déplacé de façon périphérique et/ou axiale par rapport à une bouteille (2) pour arracher, couper ou mettre en place la bague de sécurité (4).

8. Dispositif selon la revendication 7,
**caractérisé en ce que**
le dispositif (1A) présente des douilles (6, 7) pour serrer une bague de sécurité écartée (4), en particulier selon les revendications 3 à 6, et les douilles (6, 7) peuvent être déplacées de façon relativement axiale par rapport au bouchon (3) pour arracher une bague de sécurité serrée (4).

9. Dispositif selon au moins l'une des revendications 1 ou 2,
**caractérisé en ce que**
le dispositif (1D) présente un élément (23) pour séparer thermiquement une bague de sécurité écartée (4) du bouchon (3).

10. Dispositif selon la revendication 9,
**caractérisé en ce que**
l'élément de préférence chauffant (23) est configuré de façon annulaire et peut être déplacé axialement par rapport au bouchon (3).

11. Dispositif selon au moins l'une des revendications précédentes,
**caractérisé en ce que**
le dispositif (1C) est mobile axialement pour mettre en place une bague de sécurité (4) écartée du bouchon (3) et dans le même temps est mobile en direction périphérique au-dessus du bouchon (3).

12. Dispositif selon au moins l'une des revendications précédentes 1 à 11,
**caractérisé en ce que**
le dispositif (1A, 1B, 1C, 1D) est un composant d'une tulipe d'emballage pour saisir et déplacer des bouteilles (2).

13. Dispositif selon au moins l'une des revendications précédentes 1 à 12,
**caractérisé en ce que**
le dispositif (1A) présente des douilles (6, 7) pour serrer une bague de sécurité écartée (4), en particulier selon les revendications 3 à 6, et une couronne de sciage à entraînement rotatif est disposée de façon concentrique à l'intérieur des douilles (6, 7) pour scier la bague de sécurité (4).

14. Dispositif selon au moins l'une des revendications précédentes,
**caractérisé en ce que**
le dispositif présente une couronne de sciage à entraînement rotatif pouvant être abaissée axialement au-dessus d'un bouchon (3) pour scier une bague de sécurité écartée (4).
